# EUROPÄISCHE PATENTSCHRIFT

(11) **EP 0 275 019 B1**
(45) Veröffentlichungstag und Bekanntmachung des Hinweises auf die Patenterteilung: **27.03.1991**
(21) Anmeldenummer: 88100050.9
(22) Anmeldetag: 05.01.1988
(51) Int. Cl.: E04F 13/08

(54) **Vorrichtung zur verankerung von Platten**
Device to anchor plates
Dispositif d'ancrage de plaques

(30) Priorität: 10.01.1987 DE 3700619
(43) Veröffentlichungstag der Anmeldung: 20.07.1988
(73) Patentinhaber: Unistrut Europe PLC, Bedford MK41 OHU (GB)
(72) Erfinder: Fricker, Siegfried, D-7258 Heimsheim (DE)
(74) Vertreter: Jackisch, Walter

(56) Entgegenhaltungen:
- EP-A- 0 212 228
- EP-A- 0 245 635
- DE-A- 2 701 970
- DE-A- 3 507 971
- DE-U- 8 523 289
- US-A- 4 545 167

## Beschreibung

Die Erfindung betrifft eine Vorrichtung zur Verankerung von Platten mit den Merkmalen des Oberbegriffs des Anspruchs 1.

Bei Verankerungsvorrichtungen dieser Art ist es bekannt, den Tragteil als Gewindebolzen auszuführen und diesen zwischen zwei seitlichen Platten des horizontalen Tragteils axial verstellbar in einem Muttergewinde zu positionieren, das an den beiden Seitenplatten angeordnet oder ausgebildet sein kann. Eine Sicherung gegen ein unbeabsichtigtes Verdrehen des Trägers kann dabei durch ein zusätzliches Kontern der einen nicht unerheblichen Aufwand bedingenden Gewindeverbindung erreicht werden.

Die Aufgabe der Erfindung besteht darin, eine Vorrichtung mit den Merkmalen des Oberbegriffs des Anspruchs 1 dahingehend weiterzubilden, daß mit einfachen Mitteln eine kostengünstige Herstellung und gewindegangunabhängige stufenlose Feineinstellung des Trägers und eine zuverlässige Sicherung gegen Axialverstellung und Verdrehung ohne zusätzliche Konterung erzielt wird.

Diese Aufgabe wird bei einer gattungsmäßigen Vorrichtung erfindungsgemäß durch die kennzeichnenden Merkmale des Anspruchs 1 gelöst.
Zweckmäßige Ausgestaltungen und Weiterbildungen sowie weitere Vorteile und wesentliche Einzelheiten der Erfindung sind den Merkmalen der Unteransprüche, der nachfolgenden Beschreibung und der Zeichnung zu entnehmen, die in schematischer Darstellung bevorzugte Ausführungsformen als Beispiel zeigt. Es stellen dar:
FIG. 1 eine Hälfte eines winkelförmigen Halters der erfindungsgemäßen Plattenverankerungsvorrichtung in perspektivischer Darstellung und
FIG. 2 einen Teil der erfindungsgemäßen Plattenverankerungsvorrichtung mit einem im Querschnitt dargestellten rohrförmigen Träger in Vorderansicht.

Die erfindungsgemäße Plattenverankerungsvorrichtung 1 kann über ein (nicht dargestelltes) Verankerungselement, wie Dübel oder Schraube, an einer Gebäudewand oder dergleichen befestigt werden und weist einen winkelförmigen Halter 2 und einen Träger 3 auf. Der Träger 3 kann gemäß dem vorliegenden Ausführungsbeispiel zweckmäßig als im Querschnitt kreisringförmiges Rohr ausgeführt sein, dessen Wandung 4 so bemessen ist, daß im Vergleich zu einem aus Vollmaterial bestehenden zylindrischen Bolzen eine erhebliche Gewichtseinsparung gegeben und dennoch eine hohe Festigkeit gewährleistet ist. Am Träger 3 können hier nicht dargestellte Aufnahmezapfen vorgesehen sein, an denen die auf Abstand vor der Gebäudewand anzuordnenden Verblendplatten festgelegt werden können. Die Aufnahmezapfen greifen dabei in an den Verblendplatten ausgebildete Löcher ein. Um die Verblendplatten sowohl zueinander als auch in Bezug zur Gebäudewand genau ausrichten zu können, kann mittels der Plattenverankerungsvorrichtung 1 eine exakte Justierung in verschiedenen Richtungen vertikal, horizontal und diagonal vorgenommen werden, wobei auch Nachjustierungen durchgeführt werden können, ohne daß die Verblendplatten demontiert werden müssen. Die Plattenverankerungsvorrichtung 1 ist insgesamt so stabil ausgeführt, daß selbst sehr große Wind-, Sog- und Druckkräfte absolut sicher aufgefangen werden, so daß die Verblendplatten fest und wackelfrei an bzw. vor der Gebäudewand gehalten sind.

Der winkelförmige Halter 2 besitzt einen an der Gebäudewand festlegbaren vertikalen Halteteil 5, der zwei im wesentlichen parallele, senkrecht zur Oberfläche des Verankerungsgrundes stehende flache Haltestreben 6,7 aufweist. Zwischen den beiden Haltestreben 6,7 kann das in die Gebäudewand einzubringende dübel- oder schraubankerförmige Verankerungselement positioniert sein, das die Haltestreben 6,7 gegen die Wand drückt, so daß der Halter 2 unverrückbar festgelegt ist.

Der horizontale Tragteil 8 des winkelförmigen Halters 2 besteht aus zwei parallelen Klemmplatten 9,10. Die vertikalen Haltestreben 6,7 und die horizontalen Klemmplatten 9,10 liegen jeweils etwa in denselben vertikalen Parallelebenen. Sowohl die Haltestrebe 6 und die Klemmplatte 9 als auch die Haltestrebe 7 und die Klemmplatte 10 sind als winkelförmige Stanzteile ausgebildet, wodurch eine materialeinheitlich einstückige Ausführung gegeben ist, die eine hohe Festigkeit besitzt und zudem kostengünstig herstellbar ist. Die beiden Haltestreben 6,7 sind am oberen Endbereich 11 aufeinander zugebogen und miteinander verbunden, wobei diese Verbindung bevorzugt als Punktschweißstelle ausgeführt sein kann.

An der der Gebäudewand zugewandten Rückseite der Haltestreben 6,7 sind C-förmige Aussparungen 12 ausgebildet, in die eine hier nicht dargestellte Keilplatte eingesetzt werden kann. Durch horizontales Verschieben der sich am Verankerungselement abstützenden Keilplatte kann die Plattenverankerungsvorrichtung 1 in vertikaler Richtung stufenlos verstellt werden.

Die beiden Klemmplaten 9,10 besitzen je eine Längssicke 13, die sich bevorzugt über die gesamte Länge der Klemmplatten 9,10 in horizontaler Richtung erstreckt. Die Längssicke 13 ist im Querschnitt prismenförmig gestaltet, und zwar so, daß ein Teil des Umfangs des Trägerrohres 3 in die Längssicke 13 eingreift, wobei zwei die Längssicke 13 begrenzende Längskanten 14 etwa linienförmig außen an der Wandung 4 des Trägerrohres 3 anliegen. Dadurch wird eine einfache und sichere Zentrierung des Trägers 3 in der Längssicke 14 erreicht, so daß vorteilhaft auch verschiedene Trägerrohre 3 mit unterschiedlichen Durchmessern wahlweise verwendet werden können. In jedem Falle erfolgt durch die Längssicke 13 eine Zwangszentrierung, ohne daß die Auswölbung der Längssicke 13 an den jeweiligen Durchmesser des Trägerrohres 3 angepaßt sein muß. Da beide Klemmplatten 9,10 je eine Längssicke 13 aufweisen, ist das Trägerrohr 3 insgesamt zwischen vier parallelen linienförmigen Längskanten 14 eingeklemmt.

Der Zeichnung ist zu entnehmen, daß im Abstandsbereich zwischen den beiden Längskanten 14 der Klemmplatte 9 an deren Innenseite 15 innerhalb der Längssicke 13 und im freien Endbereich des Tragteiles 8 ein einziger Kerbzahn 16 angeordnet ist. Der Kerbzahn 16 kann am Grund der Längssicke 13 z.B. durch Schweiß- oder Nietverbindung befestigt sein. In bevorzugter Ausführung kann der Kerbzahn 16 aber auch materialeinheitlich einstückig mit der Klemmplatte 9 ausgeführt sein. Es kann z.B. von außen gegen die Auswölbung der Längssicke 13 eine entsprechende Einprägung in die Klemmplatte 9 eingedrückt werden, wodurch der an der Innenseite 15 vorstehende Kerbzahn 16 gebildet wird. Die Fig. 1 zeigt deutlich, daß der Kerbzahn 16 bevorzugt derart keil- oder meißelförmig ausgeführt sein kann, daß eine Schneidkante 17 und zwei schräge Keilflächen gebildet sind. Die Schneidkante 17 erstreckt sich quer zur Längsrichtung der Sicke 13, so daß sie eine Sehne innerhalb des Bogens der Längssicke 13 bildet. Die beiden Klemmplatten 9, 10 die das Trägerrohr 3 seitlich umschließen, sind durch Spannteile verbunden, die beim vorliegenden Ausführungsbeispiel zweckmäßig als Gewindeschrauben 18 ausgebildet sind. Der rohrförmige Träger 3 ist aufgrund der Spannkraft der Gewindeschrauben 18 absolut fest zwischen den Klemmplatten 9, 10 in den Längssicken 13 eingeklemmt, so daß sowohl eine formschlüssige als auch kraftschlüssige Verbindung hergestellt ist. Die Gewindeschrauben 18 befinden sich im Bereich von zwei Stegteilen 19 der Klemmplatten 9,10. Zwischen den beiden Stegteilen 19 einer jeden Klemmplatte 9,10 ist die Längssicke 13 bevorzugt symmetrisch ausgebildet. Die Gewindeschraube 18 besitzt einen Kopf 20, der für den Eingriff eines Betätigungswerkzeugs einen Innensechskant (Inbus) aufweisen kann, und an der Außenseite des Stegteils 19 der einen Klemmplatte 10 anliegt. Die Gewindeschrauben 18 durchsetzen je eine Bohrung im Stegteil 19 der Klemmplatte 10 und greifen mit einem Gewindeende 21 in je eine Gewindebohrung 22 des gegenüberliegenden Stegteils 19 der anderen Klemmplatte 9 ein. An Stelle der Gewindebohrung 22 kann auf das Gewindeende 21 der Gewindeschraube 18 auch eine Gewindemutter aufgeschraubt werden. Die FIG. 1 zeigt, daß die beiden Gewindebohrungen 22 bezüglich des Kerbzahns 16 in entgegengesetzten Richtungen diagonal versetzt angeordnet sind, und zwar so, daß die untere Gewindebohrung 22 von der vertikalen Haltestrebe 6 weiter entfernt ist als die im oberen Stegteil 19 ausgebildete obere Gewindebohrung 22.

Der FIG. 2 ist zu entnehmen, daß der in der Längssicke 13 der Klemmplatte 9 angeordnete Kerbzahn 16 durch Anziehen der Gewindeschrauben 18 in die Wandung 4 des Trägerrohres 3 hineingedrückt wird, wobei die Wandung 4 an dieser Stelle in den Hohlraum des Trägerrohres 3 zurückweichen kann. Dadurch ist eine absolut sichere Rastarretierung des Trägers 3 zwischen den Klemmplatten 9,10 des Tragteils 8 gegeben. Das Trägerrohr 3 kann dabei weder in axialer Richtung verstellt noch um seine Längsachse verdreht werden. Dennoch ist bei der erfindungsgemäßen Verankerungsvorrichtung eine genaue stufenlose Einstellung des Trägers 3 im Tragteil 8 möglich. Wenn die obere und die untere Gewindeschraube 18 entsprechend gelöst sind, kann das Trägerrohr 3 axial vorgezogen oder zurückgeschoben und/oder nach links oder rechts verdreht werden, so daß eine individuelle Justierung möglich ist und die Verblendplatten sehr genau ausgerichtet werden können. Beim Justieren des Trägerrohrs 3 im Tragteil 8 ist eine Dreipunktführung gegeben, wobei das Trägerrohr 3 linienförmig an den beiden Längskanten 14 der in der Zeichnung rechten Klemmplatte 10, nämlich der ohne Kerbzahn, anliegt.
Bei entsprechender Einstellung der Gewindeschrauben 18 kann damit eine weitgehend spielfreie, leichte und genaue Justierung erreicht werden, da das Trägerrohr 3 in dem Prisma der Längssicke 13 genau geführt ist. Nach erfolgter Justierung des Trägerrohres 3 werden die Gewindeschrauben 18 angezogen, so daß die beiden Klemmplatten 9,10 fest gegen das Trägerrohr 3 gepreßt werden. Dabei dringt der Kerbzahn 16 mit seiner Schneidkante 17 tief in die Wandung 4 des Trägerrohres 3 ein, bis die vier Längskanten 14 der beiden Klemmplatten 9,10 fest am Trägerrohr 3 anliegen. Die Länge des in das Trägerrohr 3 radial eindringenden Kerbzahns 16 kann zweckmäßig etwas kleiner sein als die Längssicke 13 tief ist.

Ein wesentlicher Vorteil der erfindungsgemäßen Plattenverankerungsvorrichtung 1 besteht darin, daß mittels des ausschließlich einen Kerbzahns 16 eine sichere Arretierung des Trägers 3 im Tragteil 8 gewährleistet ist. Zudem ist eine stufenlose Feineinstellung des Trägers 3 möglich und außerdem ist die Herstellung sehr kostengünstig, da der Kerbzahn 16 mit der Klemmplatte ohne besonderen Aufwand gefertigt werden kann. Insgesamt stellt die erfindungsgemäße Plattenverankerungsvorrichtung 1 ein sehr variables Verankerungssystem dar, das vielseitige und äußerst einfach ausführbare Justierungen zur genauen Ausrichtung der Verblendplatten ermöglicht und außerdem einfach hergestellt werden kann und eine große Stabilität besitzt, so daß in jeder beliebigen Einstellposition ein absolut fester Halt der Verblendplatten gewährleistet ist. Dadurch daß die Sicken 13 über die ganze Länge des horizontalen Tragteiles 8 reichen und bevorzugt der Kerbzahn 16 und die Bohrung 22 im Bereich des freien Endes der Klemmplatte 9 angeordnet sind, ergibt sich eine einfache Herstellung, insbesondere aber eine hohe Stabilität der Vorrichtung. Dem gleichen Ziele dient es, daß die Sicken 13 symmetrisch zur Mitte des horizontalen Tragteiles 9; 10 angeordnet sind und/oder die winkelförmigen Halter 2 als homogene Blechstanzteile ausgebildet sind.

Der Kerbzahn 16 liegt vorzugsweise senkrecht zur Längsrichtung der Rippen 13, 14 und kann nach einem weiteren Ausführungsbeispiel von einem weiteren Kerbzahn, der vorzugsweise parallel zu den Längssicken 13 liegt, gekreuzt sein, so daß sich ein Kerbzahn ergibt ähnlich dem eines Kreuzzahnes, wie er bei Kreuzschlüsseln allgemein bekannt ist.

## Patentansprüche

1. Vorrichtung zur Verankerung von Platten, insbesondere Verblendplatten, an einem Verankerungsgrund, wie Gebäudewand oder dgl., mit einem winkelförmigen Halter (2), der einen am Verankerungsgrund befestigbaren vertikalen Halteteil (5) und einen horizontal abstrebenden Tragteil (8) mit zwei parallelen Platten (9, 10) aufweist, zwischen denen ein rohrförmiger Träger (3) axial verstellbar befestigt ist, der eine Aufnahme für die zu tragenden Verblendplatten besitzt, dadurch gekennzeichnet, daß an der Innenseite (15) mindestens einer der den Träger (3) mittels eines Spannteils (18) einklemmenden Platten (9, 10) des Tragteils (8) ein in die Wandung (4) des Trägers (3) eindrückbarer Kerbzahn (16) angeordnet ist.

2. Vorrichtung nach Anspruch 1, dadurch gekennzeichnet, daß in den beiden horizontalen Platten (9, 10) des Tragteiles (8) je eine Sicke (13) ausgeformt ist, vorzugsweise derart, daß das Trägerrohr (3) an zwei in der oberen und unteren Hälfte des Trägerrohres (3) liegenden Längskanten (14, 14) der kerbzahnfreien Platte (10) anliegt.

3. Vorrichtung nach Anspruch 2, dadurch gekennzeichnet, daß ein einziger Kerbzahn (16) in einer der Längssicken (13) der Klemmplatte (9) vorgesehen ist, vorzugsweise zwischen den beiden Längskanten (14) der zugehörigen Sicke (13).

4. Vorrichtung nach einem der Ansprüche 1 bis 3, dadurch gekennzeichnet, daß der Kerbzahn (16) zwischen zwei Bohrungen (22) angeordnet ist, die in Stegteilen (19) der Klemmplatte (9) ausgebildet sind, zwischen denen die Längssicke (13) ausgeformt ist, und daß die als Gewindeschrauben (18) ausgeführten Spannteile der Klemmplatten (9, 10) an gegenüberliegenden Seiten des Trägers (3) in den Bohrungen (22) der Stegteile (19) angeordnet sind.

5. Vorrichtung nach einem der Ansprüche 1 bis 4, dadurch gekennzeichnet, daß der Kerbzahn (16) keilförmig ausgebildet ist und eine sich quer zur Längsrichtung der Sicke (13) erstreckende sehnenartige Schneidkante (17) aufweist.

6. Vorrichtung nach einem der Ansprüche 1 bis 5, dadurch gekennzeichnet, daß der Kerbzahn (16) mit der Klemmplatte (9) des Tragteils (8) einstückig ausgebildet ist.

7. Vorrichtung nach einem der Ansprüche 1 bis 6, dadurch gekennzeichnet, daß der zwischen den Klemmplatten (9, 10) des Tragteils (8) über den Kerbzahn (16) zug- und drehgesicherte Träger (3) als Rohr oder Hülse ausgebildet ist.

8. Vorrichtung nach einem der Ansprüche 1 bis 7, dadurch gekennzeichnet, daß die Sicken (13) über die ganze Länge des Horizontalen Tragteiles (8) reichen.

9. Vorrichtung nach einem der Ansprüche 1 bis 8, dadurch gekennzeichnet, daß der Kerbzahn (16) und die Bohrungen (22) im Bereich des freien Endes der Klemmplatte (9) angeordnet sind.

10. Vorrichtung nach einem der Ansprüche 1 bis 9, dadurch gekennzeichnet, daß die Längssicken (13, 13) annähernd prismenförmig ausgebildet sind.

11. Vorrichtung nach einem der Ansprüche 1 bis 10, dadurch gekennzeichnet, daß die winkelförmigen Halter (2) einteilige Blechstanzteile sind.

12. Vorrichtung nach einem der Ansprüche 1 bis 11, dadurch gekennzeichnet, daß die Sicken (13) symmetrisch zur Mitte des horizontalen Tragteiles (9; 10) angeordnet sind.

13. Vorrichtung nach einem der Ansprüche 1 bis 12, dadurch gekennzeichnet, daß die Gewindebohrungen (22) mit seitlichem Abstand vom Kerbzahn (16) auf einer durch den Kerbzahn (16) gehenden schrägen Linie liegend angeordnet sind.

14. Vorrichtung nach einem der Ansprüche 1 bis 13, dadurch gekennzeichnet, daß der senkrecht zu den Sicken (13) angeordnete Kerbzahn (16) durch einen vorzugsweise parallel zu ihm liegenden Kerbzahn gekreuzt ist.

## Claims

1. Device for anchoring panels, in particular facing panels, on an anchoring base, such as a building wall or the like, with an angular holder (2), which comprises a vertical holding part (5) able to be attached to the anchoring base and a horizontally projecting support part (8) with two parallel plates (9, 10), between which a tubular support (3) is attached in an axially adjustable manner, which comprises a housing for the facing panels to be supported, characterised in that located on the inside (15) of at least one of the plates (9, 10) of the support part (8) clamping the support (3) by means of a tightening part (18) is a serration (16) able to be pressed into the wall (4) of the support (3).

2. Device according to Claim 1, characterised in that a corrugation (13) is respectively formed in the two horizontal plates (9, 10) of the support part (8), preferably so that the support tube (3) bears against two longitudinal edges (14, 14) of the plate (10) not comprising a serration, which edges are located in the upper and lower half of the support tube (3).

3. Device according to Claim 2, characterised in that a single serration (16) is provided in one of the longitudinal corrugations (13) of the clamping plate (9), preferably between the two longitudinal edges (14) of the associated corrugation (13).

4. Device according to one of Claims 1 to 3, characterised in that the serration (16) is located between two bores (22), which are formed in web parts (19) of the clamping plate (9), between which the longitudinal corrugation (13) is formed, and that the tightening parts of the clamping plates (9, 10) constructed as threaded screws (18), are located on opposite sides of the support (3) in the bores (22) of the web parts (19).

5. Device according to one of Claims 1 to 4, characterised in that the serration (16) is constructed to be wedge-shaped and comprises a chord-like cutting edge (17) extending transversely to the longitudinal direction of the corrugation (13).

6. Device according to one of Claims 1 to 5, characterised in that the serration (16) is constructed in one piece with the clamping plate (9) of the support part (8).

7. Device according to one of Claims 1 to 6, characterised in that the support (3) which is protected from tension and rotation by the serration (16) between the clamping plates (9, 10) of the support part (8) is constructed as a tube or sleeve.

8. Device according to one of Claims 1 to 7, characterised in that the corrugations (13) extend over the entire length of the horizontal support part (8).

9. Device according to one of Claims 1 to 8, characterised in that the serration (16) and the bores (22) are located in the region of the free end of the clamping plate (9).

10. Device according to one of Claims 1 to 9, characterised in that the longitudinal corrugations (13, 13) are constructed to be approximately prism-shaped.

11. Device according to one of Claims 1 to 10, characterised in that the angular holders (2) are one-piece stamped sheet metal parts.

12. Device according to one of Claims 1 to 11, characterised in that the corrugations (13) are arranged symmetrically with respect to the centre of the horizontal support part (9; 10).

13. Device according to one of Claims 1 to 12, characterised in that the threaded bores (22) are arranged to lie on an oblique line passing through the serration (16), with a lateral spacing from the serration (16).

14. Device according to one of Claims 1 to 13, characterised in that the serration (16) arranged vertically with respect to the corrugations (13) is crossed by a serration preferably lying parallel thereto.

## Revendications

1. Dispositif d'ancrage de plaques, en particulier de plaques de revêtement, sur un matériau de réception tel qu'un mur d'immeuble ou analogue, comprenant une fixation coudée (2) laquelle est munie d'un élément de maintien vertical (5) pouvant être immobilisé sur le matériau de réception et d'un élément porteur (8) s'écartant horizontalement avec deux plaques parallèles (9, 10) entre lesquelles un support tubulaire (3) présentant un logement pour les plaques de revêtement à supporter est fixé de manière à pouvoir être déplacé dans le sens axial, **caractérisé** **en ce** que sur la face intérieure (15) d'au moins l'une des plaques (9, 10) de l'élément porteur (8) qui enserrent le support (3) au moyen d'un organe de blocage (18) est disposée une dent à entailler (16) qui peut être enfoncée dans la paroi (4) du support (3).

2. Dispositif selon la revendication 1, caractérisé en ce que dans chacune des deux plaques horizontales (9, 10) de l'élément porteur (8) est conformée une moulure (13), de préférence de telle façon que le tube de support (3) est appliqué contre deux arêtes longitudinales (14, 14) de la plaque (10) dépourvue de dent à entailler qui se situent dans les moitiés supérieure et inférieure dudit tube de support (3).

3. Dispositif selon la revendication 2, caractérisé en ce qu'il comprend une seule dent à entailler (16) dans l'une des moulures longitudinales (13) de la plaque de serrage (9), de préférence entre les deux arêtes longitudinales (14) de la moulure (13) associée.

4. Dispositif selon l'une des revendications 1 à 3, caractérisé en ce que la dent à entailler (16) est disposée entre deux alésages (22) conformés dans les éléments de barrettes (19) de la plaque de serrage (9) entre lesquels est réalisée la moulure longitudinale (13); et que les organes de blocage des plaques de serrage (9, 10) conformés en boulons filetés (18) sont disposés, sur des côtés opposés du support (3), dans les alésages (22) des éléments de barrettes (19).

5. Dispositif selon l'une des revendications 1 à 4, caractérisé en ce que la dent à entailler (16) est conformée en coin et présente une arête coupante (17) en forme de corde qui s'étend transversalement à la direction longitudinale de la moulure (13).

6. Dispositif selon l'une des revendications 1 à 5, caractérisé en ce que la dent à entailler (16) est conformée en une seule pièce avec la plaque de serrage (9) de l'élément porteur (8).

7. Dispositif selon l'une des revendications 1 à 6, caractérisé en ce que le support (3) bloqué en traction et en rotation entre les plaques de serrage (9, 10) de l'élément porteur (8) par l'intermédiaire de la dent à entailler (16) est réalisé sous la forme d'un tube ou d'une douille.

8. Dispositif selon l'une des revendications 1 à 7, caractérisé en ce que les moulures (13) s'étendent sur toute la longueur de l'élément porteur horizontal (8).

9. Dispositif selon l'une des revendications 1 à 8, caractérisé en ce que la dent à entailler (16) et les alésages (22) se situent dans la région de l'extrémité libre de la plaque de serrage (9).

10. Dispositif selon l'une des revendications 1 à 9, caractérisé en ce que les moulures longitudinales (13, 13) présentent une forme sensiblement prismatique.

11. Dispositif selon l'une des revendications 1 à 10, caractérisé en ce que les fixations coudées (2) sont des pièces de tôle découpées réalisées en une seule pièce.

12. Dispositif selon l'une des revendications 1 à 11, caractérisé en ce que les moulures (13) sont disposées symétriquement par rapport au milieu de l'élément porteur horizontal (9; 10).

13. Dispositif selon l'une des revendications 1 à 12, caractérisé en ce que les taraudages (22) sont disposés à distance latérale de la dent à entailler (16) sur une ligne oblique passant par la dent à entailler (16).

14. Dispositif selon l'une des revendications 1 à 13, caractérisé en ce que la dent à entailler (16) disposée perpendiculairement aux moulures (13) est croisée par une dent à entailler placée de préférence parallèlement à ladite dent à entailler.
